# EUROPÄISCHE PATENTANMELDUNG

(11) **EP 4 299 493 A1**
(43) Veröffentlichungstag der Anmeldung: **03.01.2024**
(21) Anmeldenummer: 23178863.9
(22) Anmeldetag: 13.06.2023
(51) Int. Cl.: B65H 16/00, E04F 21/00

(54) **VORRICHTUNG ZUM AUF- UND AUSROLLEN EINER AUFGEROLLTEN MATERIALBAHN**

(30) Priorität: 29.06.2022 DE 102022206588
(71) Anmelder: Bischoff, Stefan, 91344 Waischenfeld (DE)
(72) Erfinder: Bischoff, Stefan, 91344 Waischenfeld (DE)
(74) Vertreter: Hoffmann Eitle

(57) **Zusammenfassung**

Die vorliegende Erfindung betrifft eine Vorrichtung 100 zum Auf- und Ausrollen einer aufgerollten Materialbahn, insbesondere Gewebe- und/oder Folienbahnen, aufweisend: ein Lagerelement 110, insbesondere eine starre Lagerachse, eingerichtet zur drehbaren Aufnahme der aufgerollten Materialbahn,ein unteres Begrenzungselement, auf dem die aufgenommene Materialbahn 200 aufliegt, wobei das untere Begrenzungselement 120 bevorzugt um das Lagerelement 110 oder einer Achse senkrecht zum Lagerelement 110 drehbar angeordnet ist, um ein Auf- und Ausrollen der aufgerollten Materialbahn zu unterstützen, und einen Haltegriff 130, der dazu eingerichtet ist, die Vorrichtung 100 an einem Gegenstück 300, insbesondere einem Element eines Baugerüsts oder einer an einem Dachstuhl befestigten Halterung, schwenkbar, insbesondere pendelbar oder taumelbar, zu befestigen.

## Beschreibung

### Technisches Gebiet

Die vorliegende Erfindung betrifft eine Vorrichtung zum Aufund Ausrollen einer aufgerollten Materialbahn sowie zum Halten selbiger.

### Stand der Technik

Es gibt eine Vielzahl von Baumaterialen, die auf Rollen zur Verfügung gestellt werden, wie beispielsweise Gewebeund/oder Folienbahnen, darunter fallen beispielsweise Unterspannbahnen, Dampfbremsen oder Dampfsperren. Die Handhabung und Konfektionen dieser Materialbahnen erweist sich oftmals als schwierig, insbesondere bei Arbeiten auf einem Gerüst, wie es etwa bei Maler-, Verputz- und Dacheindeckungsarbeiten der Fall ist. Hierbei kann die Handhabung der oft sperrigen und schweren Rollen zu Problemen führen, insbesondere zur Gefährdung der Maler oder Bauarbeiter.

Um die Handhabung derartiger Materialbahnen zu verbessern, schlägt die US 2016/257524 A1 ein System zum Anbringen von aufgerolltem Blattmaterial an einer Wand, aufweisend einen Materialspulenhalter mit einer vertikalen Welle, die so bemessen ist, dass sie in einen offenen Kern einer Rolle aus bahnförmigem Material passt, und eine drehbare Basis, um die Rolle aus bahnförmigem Material, die auf der vertikalen Welle montiert ist, zu stützen, wobei der Materialspulenhalter an einem Stück beweglicher Bauausrüstung montiert ist.

Der in der US 2016/257524 A1 beschriebene Materialspulenhalterdient jedoch als statischerHalter und ist dementsprechend massiv ausgebildet. Folglich ist es einer Person allein nicht möglich, diesen auf einem Gerüst, insbesondere bei Tätigkeiten in großer Höhe wie beispielsweise auf einem Dach eines Hauses oder einer Industriehalle, zu montieren und zu handhaben. Ferner ist der beschriebene Materialspulenhalter nicht in der Lage, der Abrollbewegung, insbesondere dem Abrollwinkel, der Materialbahn zu folgen, was die Handhabung des vorgeschlagenen Materialspulenhalters weiter erschwert.

### Darstellung der Erfindung

Vor dem Hintergrund der oben beschriebenen Probleme bei der Handhabung und Konfektionierung von Materialbahnen, insbesondere bei der Verarbeitung auf Gerüsten oder Dächern, liegt eine Aufgabe der vorliegenden Erfindung darin, eine Vorrichtung zum Auf- und Ausrollen einer aufgerollten Materialbahn bereitzustellen, die in der Lage ist, einerseits die Handbarkeit der Vorrichtung zu vereinfachen, insbesondere mit Hinblick auf die Verwendung der Vorrichtung in großen Höhen wie beispielsweise auf Gerüsten oder Dächern, und andererseits die Kosten für die Vorrichtung sowie den Wartungsaufwand zu minimieren.

Die genannte Aufgabe wird gelöst durch eine Vorrichtung zum Auf- und Ausrollen einer aufgerollten Materialbahn nach Anspruch 1. Bevorzugte Weiterbildungen der Erfindung sind in den abhängigen Ansprüchen angegeben.

Hierbei ist einer der Grundgedanken der vorliegenden Erfindung, dass eine Vorrichtung zum Auf- und Ausrollen einer aufgerollten Materialbahn bereitgestellt wird, aufweisend einen Haltegriff, der dazu eingerichtet ist, die Vorrichtung an einem Gegenstück, insbesondere einem Element eines Baugerüsts oder einer an einem Dachstuhl befestigten Halterung, schwenkbar, insbesondere pendelbar oder taumelbar, zu befestigen.

Auf diese Weise kann die Vorrichtung in einfacher Weise von einer Person gehandhabt und befestigt werden. Wird die Vorrichtung samt Materialbahn mittels des Haltegriffs in ein Gegenstück wie beispielsweise eine trichterförmige Aufnahme eingesetzt, so ist die Vorrichtung durch ihr Eigengewicht sowie das Gewicht der aufgerollten Materialbahn sicher in dem Gegenstück gelagert oder aufgenommen, womit eine zusätzliche Befestigung der Vorrichtung zum Beispiel durch eine Verschraubung entfallen kann. Beim Abrollen oder Ausrollen der Materialbahn kann sich die Materialbahn einfach in der Vorrichtung drehen, was das Abrollen oder Ausrollen vereinfacht. Zusätzlich kann das Abrollen oder Ausrollen über einige Meter, bis hin zu beispielsweise 20 Meter, in einem Stück erfolgen, die Winkelveränderung die damit verbunden ist, kann durch die freischwenkende, insbesondere frei pendelbare oder frei taumelbare, Vorrichtung kompensiert werden. Ferner hat die vorliegende Vorrichtung gegenüber herkömmlichen Materialspulenhaltern den Vorteil, dass sie besonders kompakt und leicht ausgeführt ist, was es ermöglicht, die Vorrichtung auch lediglich durch eine Person in großen Höhen sicher und zuverlässig handhaben zu können.

Gemäß einem Aspekt der vorliegenden Erfindung weist eine Vorrichtung zum Auf- und Ausrollen einer aufgerollten Materialbahn, insbesondere Gewebe- und/oder Folienbahnen, weiter bevorzugt Unterspannbahn, Dampfbremse oder Dampfsperre, auf:
ein Lagerelement, insbesondere eine starre Lagerachse, eingerichtet zur drehbaren Aufnahme der aufgerollten Materialbahn,
ein unteres Begrenzungselement, auf dem die aufgenommene Materialbahn direkt oder indirekt aufliegt, wobei das untere Begrenzungselement bevorzugt um das Lagerelement oder einer Achse, die in etwa senkrecht zum Lagerelement ausgerichtet ist, drehbar ist, um ein Auf- und Ausrollen der aufgerollten Materialbahn zu unterstützen oder zu erleichtern, und
einen Haltegriff, der dazu eingerichtet ist, die Vorrichtung an einem Gegenstück, insbesondere einem Element eines Baugerüsts oder einer an einem Dachstuhl befestigten Halterung, schwenkbar, insbesondere pendelbar, zu befestigen.

Unter einer pendelbaren oder taumelbaren Befestigung der Vorrichtung an einem Gegenstück wird hierbei im allgemeinen Fall verstanden, dass die Vorrichtung nicht nur in einer Richtung frei schwenken kann, sondern dass die Vorrichtung frei im Raum schwenken kann, d.h. rundherum, mit anderen Worten in einem Bereich von 360 Grad, frei schwenken kann. Dies bedeutet, dass der Haltegriff, der in das Gegenstück eintaucht, eine kreisende Bewegung durchführen kann, wobei der Haltegriff, insbesondere das Vertikalstück, während seiner kreisenden Bewegung einen konusförmigen Mantel beschreibt. Mit anderen Worten bewegt sich ein unterer Punkt des Haltegriffs, insbesondere des Vertikalstücks, welcher tiefer in das Gegenstück hineinragt, auf einer kleineren Kreisbahn wie ein oberer Punkt des Haltegriffs, insbesondere des Vertikalstücks, welcher weniger tief oder überhaupt nicht in das Gegenstück hineinragt.

Hierbei kann es vorteilhaft sein, wenn die Vorrichtung ferner ein oberes Begrenzungselement aufweist, das dazu eingerichtet ist, die aufgenommene Materialbahn von oben, mit anderen Worten dem unteren Begrenzungselement zugewandt, drehbar zu fixieren, insbesondere in axialer Richtung also entlang der Längsachse des Lagerelements 110 zu fixieren.

Des Weiteren ist es bevorzugt, dass das obere Begrenzungselement axial, insbesondere vertikal oder in Schwerkraftrichtung, entlang dem Lagerelement verschiebbar oder verstellbar ist, um einen (axialen) Abstand zwischen dem unteren Begrenzungselement und dem oberen Begrenzungselement an eine Breite der aufgenommenen Materialbahn anpassen zu können.

Gemäß einer weiteren Ausführungsform der vorliegenden Erfindung kann das obere Begrenzungselement mittels eines oberen Führungselements und/oder eines unteren Führungselements axial geführt sein, wobei bevorzugt an dem oberen Führungselement und/oder dem unteren Führungselement eine Klemmeinrichtung zum axialen Fixieren des oberen Begrenzungselements vorgesehen ist, wobei die Klemmeinrichtung bevorzugt als eine Klemmschraube oder ein Klemmhebel ausgebildet ist.

Hierbei kann es vorteilhaft sein, dass das untere Begrenzungselement und/oder das obere Begrenzungselement als eine drehbare Rolle oder Walze, insbesondere ein bevorzugt auf einer Kunststoffbuchse gelagertes Stahlrohr, ausgebildet ist.

Des Weiteren ist es vorteilhaft, dass das untere Begrenzungselement und/oder das obere Begrenzungselement als ein um das Lagerelement drehbar gelagertes Konuselement ausgebildet ist/sind.

Des Weiteren ist es bevorzugt, dass die beiden Begrenzungselemente sich an der einander zugewandten Seite verjüngen, insbesondere sich in Richtung zueinander verjüngen, wobei bevorzugt auf der konusförmigen oder sich verjüngenden Seite der Begrenzungselemente die Oberfläche stufenförmig verjüngend ausgebildet oder mit Zacken versehen ist.

Ferner kann bei der erfindungsgemäßen Vorrichtung aufweisend das obere Begrenzungselement eine Druckfeder vorgesehen sein, die dazu dient oder dazu eingerichtet ist, das obere Begrenzungselement in Richtung des unteren Begrenzungselements vorzuspannen oder mit einer Kraft zu beaufschlagen.

Des Weiteren kann die Vorrichtung einen Halterahmen oder einen Rohrrahmen aufweisen, aufweisend das Lagerelement, insbesondere die starre Lagerachse, eine untere Drehachse, ein Halteelement sowie den Haltegriff, wobei der Halterahmen oder Rohrrahmen bevorzugt eine etwa U-Form aufweiset, bei der sich das Lagerelement und das Halteelement in etwa parallel zu einander erstrecken.

Hierbei ist es vorteilhaft, wenn der Halterahmen oder der Rohrrahmen ferner einen Einstellbügel bestehend aus einer oberen Drehachse, einem oberen Führungselement und/oder einem unteren Führungselement und einem Verlängerungsstück oder Verbindungsstück, aufweist, wobei der Einstellbügel bevorzugt über das obere Führungselement und/oder das untere Führungselement an dem Halterahmen oder Rohrrahmen axial geführt ist.

Auf diese Weise kann das obere Begrenzungselement, dessen Rolle oder Walze auf der oberen Drehachse drehbar gelagert ist, nach oben oder unten relativ zu dem unteren Begrenzungselement verschoben werden, wodurch ein Abstand zwischen den beiden Begrenzungselementen verändert werden kann.

Gemäß einer weiteren Ausführungsform der vorliegenden Erfindung besteht der Haltegriff aus einem Horizontalstück und einem Vertikalstück, wobei das Vertikalstück bevorzugt von dem Halteelement beabstandet ist und weiter bevorzugt dazu eingerichtet ist, in das Gegenstück einzutauchen, weiter bevorzugt verläuft das Vertikalstück parallel oder unter einem stumpfen Winkel zu dem Halteelement.

Des Weiteren kann das das Lagerelement, insbesondere die starre Lagerachse, die untere Drehachse, die obere Drehachse, das obere Führungselement, das untere Führungselement, das Halteelement, der Haltegriff, insbesondere das Horizontalstück und/oder das Vertikalstück und/oder das Verlängerungsstück aus einem bevorzugt dünnwandigen Stahlrohr oder einem Vollmaterial wie beispielsweise Aluminium oder einer Aluminiumlegierung hergestellt sein.

Gemäß einer weiteren Ausgestaltung weist die Vorrichtung ferner eine Rotationsbremse, insbesondere Windbremse, auf, die dazu eingerichtet ist, das Auf- und Ausrollen der aufgenommenen Materialbahn zu bremsen, wobei die Rotationsbremse insbesondere die Rotationsbewegung des oberen Begrenzungselements bremst.

Ferner ist es vorteilhaft, wenn die Rotationsbremse eine Rändelschraube aufweist, welche über eine Druckfeder in Richtung oberes Begrenzungselement kraftbeaufschlagbar ist, womit der Kopf der Rändelschraube auf eine zugewandte Oberfläche des oberen Begrenzungselements anpressbar ist, wodurch eine auf das obere Begrenzungselement wirkende Bremskraft, insbesondere Reibungskraft, erzeugbar ist.

Hierbei kann die Rotationsbremse so ausgebildet sein, dass sie bei geringer Umdrehungszahl/Abrollgeschwindigkeit eine hohe Bremskraft aufweist oder erzeugt und bei höheren Umdrehungszahlen/Abrollgeschwindigkeiten, eine geringere Bremskraft aufweist oder erzeugt. Die Rotationsbremse kann zusätzlich mit einem Losreißmoment versehen sein.

Gemäß einer weiteren Ausführungsform der vorliegenden Erfindung ist das obere Begrenzungselement an der Rotationsbremse zugewandten Seite oder Oberfläche mit einer radial umlaufenden Rändelung versehen, wobei die Rändelung bevorzugt aus Rillen besteht, die sich radial von innen nach außen erstrecken und zueinander, insbesondere in Umfangsrichtung, beabstandet angeordnet sind.

Ferner ist es vorteilhaft, dass die Vorrichtung eine Halterung aufweist, die vier Fußstreben und dazu senkrecht ausgerichtet, in Schwerkraftrichtung verlaufend, ein Aufnahmerohr aufweist, wobei das Aufnahmerohr zur Aufnahme der Vorrichtung, insbesondere des Haltegriffs, eine Ausnehmung aufweist.

### Kurze Beschreibung der Figuren

Weitere Merkmale und Vorteile der Vorrichtung zum Auf- und Ausrollen einer aufgerollten Materialbahn ergeben sich aus der nachfolgenden Beschreibung von Ausführungsformen unter Bezugnahme auf die beiliegenden Figuren. Von diesen Figuren zeigt:
- Fig. 1: schematisch einen bekannten Materialspulenhalter zum Anbringen von aufgerolltem Blattmaterial an einer Wand gemäß dem Stand der Technik,
- Fig. 2: vereinfacht den Grundaufbau einer erfindungsgemäßen Vorrichtung zum Auf- und Ausrollen einer aufgerollten Materialbahn,
- Fig. 3: vereinfacht eine Detailansicht eines oberen Begrenzungselements gemäß einer Ausführungsform der vorliegenden Erfindung,
- Fig. 4: vereinfacht eine Detailansicht der Befestigung des Haltegriffs an der Vorrichtung gemäß einer bevorzugten Ausführungsform der vorliegenden Erfindung,
- Fig. 5: vereinfacht eine Detailansicht einer erfindungsgemäßen Rotationsbremse gemäß einer Ausführungsform der vorliegenden Erfindung, und
- Fig. 6: zeigt vereinfacht eine Detailansicht einer erfindungsgemäßen Halterung für die Aufnahme der erfindungsgemäßen Vorrichtung.

### Beschreibung von Ausführungsformen

Gleiche Bezugszeichen, die in verschiedenen Figuren aufgeführt sind, benennen identische, einander entsprechende, oder funktionell ähnliche Elemente.

Figur 1 zeigt schematisch einen bekannten Materialspulenhalter 410 bestehend aus einer vertikalen Welle 412, einer Grundplatte 414, einem horizontalen Stützelement 416, einem vertikalen Stützbalken 420 und einer vertikalen Montageplatte 422. Die vertikale Welle 412 hat einen kreisförmigen Querschnitt und ist so bemessen, dass sie in den runden offenen Kern eines aufgerolltenBahnmaterials passt. Der Durchmesser des runden offenen Kerns des aufgerollten Bahnmaterials muss größer sein als der Durchmesser der vertikalen Welle 412, damit sich das aufgerollte Bahnmaterial frei um die vertikale Welle 412 drehen kann, die drehfest ist. Die vertikale Welle 412 erstreckt sich nach unten und durch die Grundplatte 414 hindurch und endet am horizontalen Stützelement 416.

Wie der Figur 1 ferner entnommen werden kann, ist die Grundplatte 414 kreisförmig und ruht auf einer kleineren Platte 415, die vorzugsweise ebenfalls kreisförmig ist und einen kleineren Durchmesser als die Grundplatte 414 hat. Wenn das aufgerollte Bahnmaterial auf dem Materialspulenhalter 410 installiert ist, liegt es auf der Grundplatte 414 auf. Die kleinere Grundplatte 415 wird mit Hilfe der Stütze 418 vertikal auf der vertikalen Welle 412 abgestützt. Die Stütze 418 ist ortsfest auf der vertikalen Welle 412 angebracht und bietet eine stützende Basis für die Grundplatte 415, auf der sie ruht. Die Grundplatten 414 und 415 sind in Bezug auf die vertikale Welle 412 frei drehbar, so dass sich das aufgerollte Bahnmaterial bei der Installation abwickeln kann. Die Grundplatte 414 hat vorzugsweise einen ausreichenden Durchmesser, um die gesamte Dicke der zu verlegenden Materialrolle zu tragen.

Das horizontale Stützelement 416 verbindet die vertikale Welle 412 mit dem vertikalen Tragbalken 420, der mit Hilfe der vertikalen Montageplatte 22 an beispielsweise einer Scherenhebebühne befestigt werden kann. Das horizontale Stützelement 416 ist ausreichend dimensioniert, um die vertikale Welle 412 von dem vertikalen Träger 420 zu beabstanden, so dass sich der Durchmesser der Grundplatte 414 frei drehen kann, ohne von dem vertikalen Träger 420 gestört zu werden.

Der vertikale Stützbalken 420 ist mit der vertikalen Montageplatte 422 über ein Scharnier 424 verbunden, das sich an der Unterseite des vertikalen Stützbalkens 420 und an der Unterseite der vertikalen Montageplatte 422 befindet. Das Scharnier 424 ermöglicht es dem vertikalen Träger 420 und der vertikalen Welle 412, sich um 90 Grad nach unten in eine horizontale Ebene zu drehen, damit das aufgerollte Bahnmaterial leichter auf dem Spulenhalter 410 installiert werden kann.

Figur 2 zeigt vereinfacht den Grundaufbau einer erfindungsgemäßen Vorrichtung 100 zum Auf- und Ausrollen einer aufgerollten Materialbahn 200. Wie der Figur 2 entnommen werden kann, besteht die Vorrichtung 100 aus einer starren Lagerachse welche als Lagerelement 110 der aufgerollten Materialbahn 200 (nicht dargestellt) dient. In der gezeigten Ausführungsform ist die starre Lagerachse als einfaches Stahlrohr ausgebildet, welches zumindest eine Länge aufweist, die um eine vorgegebene Länge D länger als die maximale Länge bzw. Breite der aufzunehmenden Materialbahnen 200 (siehe Figur 5) ist.

Im Einsatz ist im Allgemeinen die starre Lagerachse in etwa vertikal ausgerichtet, also erstreckt sich in etwa parallel zur Erdanziehungskraft. An einem unteren Ende der starren Lagerachse ist ein unteres Begrenzungselement 120 vorgesehen, welches sich in der vorliegenden Ausführungsform senkrecht zur Lagerachse erstreckt, also im Allgemeinen horizontal. Das untere Begrenzungselement 120 besteht im vorliegenden Fall aus einem freidrehenden, insbesondere dünnwandigen, Stahlrohr 123, das auf einer fest mit der starren Lagerachse verbundenen Drehachse 124 sitzt. In der gezeigten Ausführungsform ist die Drehachse 124 ebenfalls aus einem Stahlrohr ausgebildet, welches an das untere Ende der starren Lagerachse, insbesondere im rechten Winkel, angeschweißt ist.

Hierbei sollte die Länge B des unteren Begrenzungselements 120, insbesondere des freidrehenden Stahlrohrs 123, so gewählt sein, dass die Länge B größer als der maximale Radius der aufgerollten Materialbahn 200 ist. Auf diese Weise kann sichergestellt werden, dass die komplette Materialbahn 200 auf dem unteren Begrenzungselement 120 aufliegen kann.

In einer bevorzugten Ausführungsform kann das freidrehende Stahlrohr 123 mittels einer Kunststoffbuchse (nicht dargestellt) oder Kunststofflagerbuchse auf der Drehachse 124 gelagert sein.

Der Figur 2 kann weiter entnommen werden, dass an dem dem Lagerelement 120 abgewandten Ende der Drehachse 124 ein Halteelement 111, insbesondere ein Halterohr das ebenfalls aus einem Stahlrohr ausgebildet ist, vorgesehen ist. Das Halteelement 111, insbesondere das Halterohr, ist ebenfalls an die Drehachse 124 derart angeschweißt, dass sich das Halteelement 111 im rechten Winkel zu der Drehachse 124 erstreckt, womit dieses parallel zur starren Lagerachse (Lagerelement 110) verläuft. Folglich bilden das Lagerelement 110, das untere Begrenzungselement 120 und das Halteelement 111 einen U-förmigen Halterahmen oder Rohrrahmen.

In der gezeigten Ausführungsform ist das Halteelement 111 etwas länger als die halbe Länge des Lagerelements 110 ausgebildet, wobei an dem dem unteren Begrenzungselement 120 abgewandten Ende des Halteelements 111 ein Haltegriff 130 angebracht ist, der dazu dient, die Vorrichtung 100 an einem Gegenstück 300, insbesondere einem Element eines Baugerüsts oder einer an einem Dachstuhl eines Hauses oder einer Fabrikhalle angebrachten Halterung schwenkbar, insbesondere pendelbar oder taumelbar, zu befestigen.

Hierzu besteht der Haltegriff 130 aus einem Horizontalstück 131 und einem Vertikalstück 132. Das Horizontalstück 131 ist in der vorliegenden Ausführungsform an das dem unteren Begrenzungselement 120 abgewandte Ende des Halteelements 111 befestigt, insbesondere angeschweißt. Wie später mit Bezug zu Figur im Detail beschrieben, besteht alternativ auch die Möglichkeit, den Haltegriff 130 durch eine Schraubverbindung an das Halteelement zu befestigten.

Das Vertikalstück 132 ist wiederrum in etwa im rechten Winkel an das Horizontalstück 131 befestigt, insbesondere angeschweißt, sodass sich dieses in etwa parallel zu dem Halteelement 111 erstreckt. Hierbei kann es jedoch auch gewünscht sein, dass das Vertikalstück 132 mit einem Winkel im Bereich von 100 Grad bis 120 Grad an das Horizontalstück 131 befestigt ist, sodass sich der Abstand zwischen dem Vertikalstück 132 und dem Halteelement 111 zu einem freien Ende des Vertikalstücks 132 hin allmählich vergrößert. Mit anderen Worten weist der Haltegriff 130 zusammen mit dem Halteelement 111 eine auf den Kopf gestellte U-Form dar, die sich allmählich erweitert.

Wie der Figur 2 weiter entnommen werden kann, weist die Vorrichtung 100 ferner ein oberes Begrenzungselement 140 auf. Wie das untere Begrenzungselement 120 besteht in der gezeigten Ausführungsform das obere Begrenzungselement 140 aus einem freidrehenden, insbesondere dünnwandigen, Stahlrohr 141, das auf einer weiteren (oberen) Drehachse 142 sitzt. In der gezeigten Ausführungsform ist die Drehachse 124 ebenfalls aus einem Stahlrohr ausgebildet.

Die Drehachse 142 ist über ein oberes Führungselement 114 auf dem Lagerelement 110, insbesondere der starren Lagerachse, verschiebbar gelagert. Hierzu ist in der vorliegenden Ausführungsform an dem dem Lagerelement 110 zugewandten Ende des Stahlrohrs 141 ein Stahlrohr (Führungselement 114) befestigt, insbesondere angeschweißt, wobei das Stahlrohr einen Innendurchmesser aufweist, der etwas größer als der Außendurchmesser des Lagerelements 110, insbesondere der starren Lagerachse, ist, womit das Führungselement 114, insbesondere das Stahlrohr, auf dem Lagerelement 110 beweglich befestigt ist. Alternativ kann auch hier zwischen dem Lagerelement 110 und dem Führungselement 114 eine Lagerbuchse, Kunststoffbuchse (nicht dargestellt) oder Kunststofflagerbuchse vorgesehen sein.

Am anderen Ende der Drehachse 142 ist ein Verlängerungsstück 112 vorgesehen, bei dem es sich ebenfalls um ein Stahlrohr handelt, welches im rechten Winkel an die Drehachse 142 befestigt, insbesondere angeschweißt ist. Das Verlängerungsstück 112 ist hierbei so an der Drehachse 142 befestigt, dass es sich in Richtung Haltegriff 130 erstreckt, insbesondere in etwa parallel zu dem Lagerelement 110. An dem freien Ende des Verlängerungsstücks 112, welches dem unteren Begrenzungselement 120 zugewandt ist, ist ein unteres Führungselement 113 vorgesehen oder befestigt. In der vorliegenden Ausführungsform ist das Verlängerungsstück 112 ebenfalls als ein bevorzugt dünnwandiges Stahlrohr ausgebildet.

Das untere Führungselement 113 ist wie das obere Führungselement 114 als ein Stahlrohr ausgeführt, das an dem freien Ende des Verlängerungsstücks 112 befestigt, insbesondere angeschweißt, ist, wobei das Stahlrohr einen Innendurchmesser aufweist, der etwas größer als der Außendurchmesser des Halteelements 111 ist, womit das untere Führungselement 113, insbesondere das Stahlrohr, an dem Halteelement 111 beweglich befestigt ist. Alternativ kann auch hier zwischen dem Halteelement 111 und dem Führungselement 113 eine Lagerbuchse, Kunststoffbuchse (nicht dargestellt) oder Kunststofflagerbuchse vorgesehen sein. Um nun den Abstand zwischen dem unteren Begrenzungselement 120 und dem oberen Begrenzungselement 140 einstellen zu können oder zu fixieren, wird ein Klemmelement 115, welches in der vorliegenden Ausführungsform an dem unteren Führungselement 113 vorgesehen ist, gelöst oder geklemmt, und somit eine Bewegung der beiden Führungselemente 113, 114, welche über das Verlängerungsstück 112 miteinander verbunden sind, ermöglicht oder eben verhindert.

Das Klemmelement kann einfach als eine Flügel- oder Sternschraube oder ein Klemmhebel ausgebildet sein.

Sämtliche Rohrelemente wie das Lagerelement 110, die Drehachsen 124, 142, das Halteelement 111, die beiden Führungselemente 113, 114, die freidrehenden Stahlrohre 123, 141 sowie der Haltegriff 130 können eine Korrosionsschutzbeschichtung aufweisen oder einer Korrosionsschutzbehandlung unterzogen worden sein und somit beispielsweise eine brünierte, eloxierte, verzinkte, beschichtete oder lackierte Oberfläche aufweisen. Ferner können diese Elemente auch aus Aluminium oder einer Aluminiumlegierung hergestellt sein. Falls die genannten Elemente aus Aluminium oder einer Aluminiumlegierung hergestellt sind, besteht auch die Möglichkeit, diese aus einem Vollmaterial und nicht aus Rohren herzustellen.

Figur 3 zeigt vereinfacht eine Detailansicht eines oberen Begrenzungselements 140 gemäß einer Ausführungsform der vorliegenden Erfindung. Wie der Figur 3 entnommen werden kann, besteht das obere Begrenzungselement 140 wie oben bereits beschrieben aus einem freidrehenden Stahlrohr 141, welches auf einer horizontal verlaufenden (im rechten Winkel zu dem Lagerelement) Drehachse 142 drehbar gelagert ist. In der dargestellten Ausführungsform ist das freidrehende Stahlrohr 141 direkt, also ohne Lager, auf der Drehachse 142 gelagert. Alternativ besteht wie bereits erwähnt jedoch auch die Möglichkeit, das freidrehende Stahlrohr 141 mittels eines Lagers, wie z.B. einer Lagerbuche oder eines Kunststofflagers, auf der Drehachse 142 zu lagern.

Gemäß einer weiteren alternativen Ausführungsform könnten auch die beiden freidrehenden (Stahl-)Rohre 141, 123 aus einem widerstandsfähigen Kunststoff gefertigt sein, so könnte auf ein zusätzliches Lager ohne Verlust der Leichtgängigkeit der Drehung verzichtet werden.

Wie die Figur 3 ferner zeigt, ist die horizontal verlaufende Drehachse 142 an dem dem Lagerelement 110 zugewandten Ende mit einem Führungselement 114 versehen, mittels dem das obere Begrenzungselement 140 entlang des Lagerelements 110 axial verschoben werden kann. Auf diese Weise kann der Abstand zwischen den beiden Begrenzungselementen 120, 140 an die Breite der aufzunehmenden Materialbahn 200 angepasst werden.

Figur 4 zeigt vereinfacht eine Detailansicht der Befestigung des Haltegriffs 130 an der Vorrichtung 100 gemäß einer bevorzugten Ausführungsform der vorliegenden Erfindung. In der bevorzugten Ausführungsform ist der Haltegriff 130 nicht wie oben beschrieben an dem Halteelement 111 angeschweißt, sondern über eine Schraubverbindung an diesem befestigt. Hierzu ist an dem Ende des Halteelements 111, das dem Haltegriff 130 zugewandt ist, eine Gewindebuchse 111a angebracht, diese kann in das Stahlrohr des Halteelements 111 eingebracht (z.B. eingeschweißt) sein, oder falls das Halteelement 111 aus einem Vollmaterial gefertigt ist direkt als Gewinde in dieses eingebracht sein. Der Haltegriff 130 ist in dieser Ausführungsform mit einem Gegenstück 133 versehen, dass in einem rechten Winkel an das Horizontalstück 131 des Haltegriffs 130 befestigt, insbesondere angeschweißt, ist. Der Haltegriff 130 ist mit einer Senkbohrung versehen, in welche eine Senkschraube 134 zum Befestigen des Haltegriffs 130 an dem Halteelement 111 eingebracht werden kann. Optional können das Gegenstück 133 und die Gewindebuchse 111a noch mit komplementär ausgebildeten Verdrehsicherungselementen wie beispielsweise einem Stift und einer entsprechenden Bohrung versehen sein.

Figur 5 zeigt vereinfacht eine Detailansicht einer erfindungsgemäßen Rotationsbremse 160 gemäß einer Ausführungsform der vorliegenden Erfindung. Wie die Figur 5 zeigt, sind bei der gezeigten Ausführungsform die beiden Begrenzungselemente 120 und 130 nicht wie oben beschrieben als freidrehende Stahlrohre 123, 141 ausgebildet, die sich insbesondere horizontal erstrecken, sondern in Form von zwei konusförmigen Begrenzungselementen 150 ausgebildet, welche so vorgesehen sind, dass sie sich in Richtung zueinander verjüngen. Mit anderen Worten nimmt der Durchmesser der Begrenzungselemente 150 von der einander abgewandten Seite zu der einander zugewandten Seite ab. Hierbei kann die zugewandte Fläche, also die konische Fläche, der beiden Begrenzungselemente 150 mit einer Abstufung oder Zacken versehen sein, was die Aufnahme der Materialbahn vereinfacht. Die beiden Begrenzungselemente 150 können aus Kunststoff geformt sein und damit direkt auf dem Stahlrohr des Lagerelements 110 drehbar gelagert sein. Das untere Begrenzungselement 150 liegt auf der Drehachse 124 auf, welche in dieser Ausführung nicht als Drehachse sondern lediglich als Verbindungselement zwischen dem Lagerelement 110 und dem Halteelement 111 dient.

Das obere Begrenzungselement 150 ist wie in der ersten Ausführungsform bereits beschrieben vertikal verfahrbar ausgeführt, hierzu weist es ebenfalls ein oberes Führungselement 166 auf, welches in der gezeigten Ausführungsform ebenfalls als ein Stahlrohr ausgeführt ist. Das obere Begrenzungselement ist wie in der Ausführungsform in Fig. 2 ebenfalls über das Verlängerungsstück mit dem unteren Führungselement (nicht dargestellt) verbunden.

Die Rotationsbremse 160 weist einen Stahlzylinder 162 auf, welcher an der Außenseite des Führungselements 166 angebracht, insbesondere angeschweißt, ist. In dem Stahlzylinder 162 ist ein Gewinde eingebracht, das sich parallel zu dem Lagerelement 110 erstreckt. In das Gewinde ist an der dem Begrenzungselement 150 abgewandten Seite ein Gewindebolzen 163 eingeschraubt, auf der dem Begrenzungselement 150 zugewandten Seite des Stahlzylinders 162 hingegen ist eine Rändelschraube 164 axial (vertikal) beweglich aufgenommen, welche über eine Druckfeder 164 gegen die zugewandte Fläche des Begrenzungselements gedrückt wird. Auf der der Rotationsbremse 160 zugewandten Seite des oberen Begrenzungselements 150 ist bevorzugt eine radial umlaufende Rändelung, welche beispielsweise aus Rillen besteht, die sich radial von innen nach außen erstrecken, vorgesehen. Im Zusammenspiel der durch die Druckfeder 164 gegen das Begrenzungselement 150 gedrückten Rändelschraube 164 mit der auf dem Begrenzungselement 150 angebrachten Rändelung entsteht eine definierte Reibung zwischen den beiden Elementen, welche genutzt werden kann, die Drehbewegung des oberen Begrenzungselements um das Begrenzungselement 120 zu bremsen. Hierbei kann die Bremswirkung der Rotationsbremse durch den Gewindebolzen 163 eingestellt werden. Umso weiter der Gewindebolzen 163 in das Gewinde des Stahlzylinders 162 eingeschraubt wird, desto stärker wird die Druckfeder 164 vorgespannt und somit die Rändelschraube 164 stärker gegen das obere Begrenzungselement 150 gedrückt, womit die Reibwirkung und somit die Bremswirkung der Rotationsbremse 160 erhöht wird.

In der dargestellten Ausführungsform ist ferner an dem Führungselement 166 ein Klemmhebel 161 vorgesehen, dieser dient wie das mit Bezug auf die erste Ausführungsform beschriebene Klemmelement 115 zur axialen Fixierung des oberen Begrenzungselements 150 an dem Lagerelement 110. Auch hier ist es denkbar, das Führungselement 166 über eine Kunststoffbuchse als Gleitlager in dem Stahlrohr an dem Lagerelement 110, insbesondere der starren Lagerachse, verschiebbar zu lagern.

Figur 6 zeigt vereinfacht eine Detailansicht einer erfindungsgemäßen Halterung 500 für die Aufnahme der erfindungsgemäßen Vorrichtung 100. Die Halterung 500 weist in dieser Ausführungsform vier Fußstreben 520 auf, welche jeweils über ein Klappscharnier 530 an einem Kernelement schwenkbar befestigt sind, wobei im Zentrum des Kernelements vertikal nach oben ragend ein Aufnahmerohr 510 angebracht ist. Das Aufnahmerohr 510 ist in der vorliegenden Ausführungsform als ein rundes Stahlrohr ausgeführt, kann jedoch auch einen quadratischen Querschnitt haben. Am oberen, freien Ende des Aufnahmerohrs 510 ist eine Ausnehmung 511 vorgesehen, in welche die Vorrichtung 100, insbesondere der Haltegriff 130, eingehängt werden kann. Die vier Fußstreben 520 sind wie bei einem Bürostuhl jeweils mit einem Winkel von 90 Grad zueinander ausgerichtet und bieten somit einen stabilen Stand für das Aufnahmerohr 510.

Es ist für den Fachmann ersichtlich, dass einzelne, jeweils in verschiedenen Ausführungsformen beschriebene Merkmale auch in einer einzigen Ausführungsform umgesetzt werden können, sofern sie nicht strukturell inkompatibel sind. Gleichermaßen können verschiedene Merkmale, die im Rahmen einer einzelnen Ausführungsform beschrieben sind, auch in mehreren Ausführungsformen einzeln oder in jeder geeigneten Unterkombination vorgesehen sein.

## Patentansprüche

1. Vorrichtung (100) zum Auf- und Ausrollen einer aufgerollten Materialbahn (200), insbesondere Gewebeund/oder Folienbahnen, weiter bevorzugt Unterspannbahn, Dampfbremse oder Dampfsperre, umfassend:
ein Lagerelement (110), insbesondere eine starre Lagerachse, eingerichtet zur drehbaren Aufnahme der aufgerollten Materialbahn (200),
ein unteres Begrenzungselement (120), auf dem die aufgenommene Materialbahn (200) aufliegt, wobei das untere Begrenzungselement (120) bevorzugt um das Lagerelement (110) oder einer Achse senkrecht zum Lagerelement (110) drehbar ist, um ein Auf- und Ausrollen der aufgerollten Materialbahn zu unterstützen, und
einen Haltegriff (130), der dazu eingerichtet ist, die Vorrichtung (100) an einem Gegenstück (300), insbesondere einem Element eines Baugerüsts oder einer an einem Dachstuhl befestigten Halterung, schwenkbar, insbesondere pendelbar oder taumelbar, zu befestigen.

2. Vorrichtung (100) nach Anspruch 1, ferner umfassend ein oberes Begrenzungselement (140), das dazu eingerichtet ist, die aufgenommene Materialbahn (200) von oben drehbar zu fixieren.

3. Vorrichtung (100) nach Anspruch 2, wobei das obere Begrenzungselement (140) axial entlang dem Lagerelement (100) verschiebbar oder verstellbar ist, um einen Abstand zwischen dem unteren Begrenzungselement (120) und dem oberen Begrenzungselement (140) an eine Breite der aufgenommenen Materialbahn (200) anpassen zu können.

4. Vorrichtung (100) nach Anspruch 3, wobei das obere Begrenzungselement (140) mittels eines oberen Führungselements (114) und/oder eines unteren Führungselements (113) axial geführt ist, wobei bevorzugt an dem oberen Führungselement (114) und/oder dem unteren Führungselement (113) eine Klemmeinrichtung (115) zum axialen Fixieren des oberen Begrenzungselements (140) vorgesehen ist, wobei die Klemmeinrichtung (115) bevorzugt als eine Klemmschraube oder ein Klemmhebel (161) ausgebildet ist.

5. Vorrichtung (100) nach einem der vorhergehenden Ansprüche, wobei das untere Begrenzungselement (120) und/oder das obere Begrenzungselement (140) als eine drehbare Rolle oder Walze, insbesondere ein bevorzugt auf einer Kunststoffbuchse gelagertes Stahlrohr (121, 141), ausgebildet ist.

6. Vorrichtung (100) nach einem der vorhergehenden Ansprüche 1 bis 4, wobei das untere Begrenzungselement (120) und/oder das obere Begrenzungselement (140) als ein um das Lagerelement (110) drehbar gelagertes Konuselement (150) ausgebildet ist/sind.

7. Vorrichtung (100) nach Anspruch 6, bei der die beiden Begrenzungselemente (120, 140) sich an der einander zugewandten Seite verjüngen, wobei bevorzugt auf der konusförmigen oder sich verjüngenden Seite der Begrenzungselemente (120, 140) die Oberfläche stufenförmig verjüngend ausgebildet oder mit Zacken versehen ist.

8. Vorrichtung (100) nach einem der vorhergehenden Ansprüche, aufweisend das obere Begrenzungselement (140) nach Anspruch 2, wobei das obere Begrenzungselement (120) durch eine Druckfeder in Richtung unteres Begrenzungselement (120) vorgespannt ist.

9. Vorrichtung (100) nach einem der vorhergehenden Ansprüche, ferner aufweisend einen Halterahmen oder Rohrrahmen, aufweisend das Lagerelement (110), insbesondere die starre Lagerachse, eine untere Drehachse (124), ein Halteelement (111) sowie den Haltegriff (130), wobei der Halterahmen oder Rohrrahmen bevorzugt eine etwa U-Form aufweist, bei der sich das Lagerelement (110) und das Halteelement (111) in etwa parallel zu einander erstrecken.

10. Vorrichtung (100) nach Anspruch 9, wobei der Halterahmen oder Rohrrahmen ferner einen Einstellbügel (170) bestehend aus einer oberen Drehachse (142), einem oberen Führungselement (114) und/oder einem unteren Führungselement (113) und einem Verlängerungsstück (112) oder Verbindungsstück, aufweist, wobei der Einstellbügel (170) bevorzugt über das obere Führungselement (114) und/oder das untere Führungselement (113) an dem Halterahmen oder Rohrrahmen axial geführt ist.

11. Vorrichtung (100) nach einem der vorhergehenden Ansprüche, wobei der Haltegriff (130) aus einem Horizontalstück (131) und einem Vertikalstück (132) ausgebildet ist, wobei das Vertikalstück (132) bevorzugt von dem Halteelement (111) beabstandet ist, sodass das Vertikalstück (132) dazu eingerichtet ist, in das Gegenstück (300) einzutauchen, weiter bevorzugt verläuft das Vertikalstück (132) parallel oder unter einem stumpfen Winkel zu dem Halteelement (111).

12. Vorrichtung (100) nach einem der vorgehrgehenden Ansprüche, wobei das Lagerelement (110), insbesondere die starre Lagerachse, die untere Drehachse (124), die obere Drehachse (142), das obere Führungselement (114), das untere Führungselement (113), das Halteelement (111), der Haltegriff (130), insbesondere das Horizontalstück (131) und/oder das Vertikalstück (132) und/oder das Verlängerungsstück (112) aus einem bevorzugt dünnwandigen Stahlrohr oder einem Vollmaterial wie Aluminium oder einer Aluminiumlegierung hergestellt ist/sind.

13. Vorrichtung (100) nach einem der vorhergehenden Ansprüche, ferner aufweisend eine Rotationsbremse (160), insbesondere Windbremse, die dazu eingerichtet ist, das Aufund Ausrollen der aufgenommenen Materialbahn zu bremsen.

14. Vorrichtung (100) nach Anspruch 13, wobei die Rotationsbremse (160) eine Rändelschraube (165) aufweist, welche über eine Druckfeder (164) in Richtung oberes Begrenzungselement (150) kraftbeaufschlagbar ist, und somit der Kopf der Rändelschraube (165) auf eine zugewandte Oberfläche des oberen Begrenzungselements (150) anpressbar ist, wodurch eine auf das obere Begrenzungselement (150) wirkende Bremskraft erzeugbar ist.

15. Vorrichtung (100) nach Anspruch 14, wobei das obere Begrenzungselement (150) an der der Rotationsbremse (160) zugewandten Seite oder Oberfläche mit einer radial umlaufenden Rändelung versehen ist, wobei die Rändelung bevorzugt aus Rillen besteht, die sich radial von innen nach außen erstrecken und zueinander (in Umfangsrichtung) beabstandet sind.

16. Vorrichtung (100) nach Anspruch 15, wobei die Vorrichtung (100) ferner eine Halterung (500) umfasst, welche vier Fußstreben (520) und dazu senkrecht ausgerichtet ein Aufnahmerohr (510) aufweist, wobei das Aufnahmerohr (510) zur Aufnahme der Vorrichtung (100), insbesondere des Haltegriffs (130), eine Ausnehmung (511) aufweist.
